# EUROPÄISCHE PATENTSCHRIFT

(11) **EP 0 047 507 B1**
(45) Veröffentlichungstag und Bekanntmachung des Hinweises auf die Patenterteilung: **30.05.1984**
(21) Anmeldenummer: 81106935.0
(22) Anmeldetag: 04.09.1981
(51) Int. Cl.: B22C 11/10

(54) **Formmaschine zur Herstellung kastenloser Formen**
Moulding machine for making flaskless moulds
Machine à mouler pour fabriquer des moules de fonderie sans châssis

(30) Priorität: 06.09.1980 DE 3033652; 19.09.1980 DE 3035335
(43) Veröffentlichungstag der Anmeldung: 17.03.1982
(73) Patentinhaber: Achinger, Michael, D-8900 Augsburg (DE)
(72) Erfinder: Achinger, Michael, D-8904 Friedberg-Stätzling (DE); Streitenberger, Walter, D-8904 Friedberg-Derching (DE); Voigt, Otto, D-8900 Augsburg (DE); Wolter, Hans, D-8900 Augsburg (DE)
(74) Vertreter: Voigt, Otto

## Beschreibung

Die Erfindung betrifft eine Formmaschine nach dem Oberbegriff des Anspruches 1. Bei diesen Maschinen wirken die Presskräfte auf das Formmaterial in horizontaler Richtung. Es entstehen dabei einteilige Formballen, in deren Stirnflächen je ein Formhohlraum eingepresst ist, so dass beim Aufschieben auf die Stapelvorrichtung ein Formballenstrang mit vertikalen Trennfugen entsteht (vgl. z.B. DE-PS 1211 760).

Dieses Verfahren hat bedeutende Vorteile gegenüber demjenigen, bei dem die Presskräfte vertikal in den Formsand einwirken. Hierbei benötigt man für jede Form zwei Ballenhälften, für n Formen also 2 n Formhälften. Bei horizontaler Fertigungsrichtung benötigt man lediglich n + 1 Formballen. Dies wirkt sich in einer enormen Reduzierung des Formsandbedarfes und einer entsprechend hohen Einsparung an Energie und Zeit aus. Nach dem Füllen der Formen und Erstarren der Schmelze werden die erhärteten Formen bekanntlich zertrümmert und die Gussstücke werden sondiert. Die Formsandknollen werden dann gemahlen, der wiedergewonnene Sand wird entstaubt und durch Besprühen mit Wasser gekühlt. Nach der Trocknung wird der in dieser Weise wiederaufbereitete Sand zur Formerei transportiert. Dieser Prozess bedingt einen beträchtlichen Aufwand an Energie und Zeit, der proportional mit der insgesamt in einer Giesserei benötigten Formsandmenge ansteigt. Der grosse Vorteil der eingangs beschriebenen Formmaschine mit horizontaler Fertigungsrichtung liegt hauptsächlich darin, dass sie im Vergleich zu Maschinen mit vertikaler Fertigungsrichtung fast nur die Hälfte an Formsand erfordert.

Es sind bereits verschiedene Vorschläge zur Leistungssteigerung von Formmaschinen mit horizontaler Pressrichtung gemacht worden. So ist z.B. bei der Strangformanlage nach der DE-PS 24 05 371 der Formkastenträger als Drehtisch mit Schrittantrieb ausgebildet, und es sind mehrere Formkästen paarweise einander gegenüberliegend angeordnet, so dass mehrere Verdichtungs-und Ausstossstationen gebildet sind, die gleichzeitig betätigt werden. Diese Maschine erfordert somit einen beträchtlichen Bauaufwand, denn jede Pressstation benötigt ihre eigene Pressvorrichtung und jede Ausstossstation ihre eigene Ausstossvorrichtung. Kompliziert dürfte auch das Einlegen von Kernen sein, was nur in einer Zwischenstation erfolgen kann. Wegen der bei der Drehung auftretenden Fliehkraft müssen die Kerne zusätzlich gesichert, z.B. angenagelt werden. Ferner muss bei einem Drehtisch ein gewisses Laufspiel vorhanden sein. Das wiederum ergibt eine höhere Gefahr des nicht deckungsgleichen Zusetzens der Formhälften. Es entsteht ein höherer Versatz und damit eine höhere Ausschussgefahr.

Bei der Formmaschine nach der DE-AS 25 28 645 zur Stapelung von Formballenpaaren mit horizontaler Trennfuge sind je zwei Formhohlräume in zwei Schieberahmen angeordnet, die gegenläufig quer zur horizontalen Pressrichtung verschoben werden. Ein Schieber fertigt dabei untere, der andere obere Formhälften. Die Maschine weist ferner zwei Pressvorrichtungen auf, die beidseitig auf eine zwischen die Schieber geschobene Widerlagerplatte einwirken. Mittels Blähdichtungen werden die Fugen zwischen der Widerlagerplatte und den in Pressposition befindlichen Formhohlräumen abgedichtet. Nach dem Pressvorgang werden die Schieber in die Ausstosspositionen geschoben, und die zwei Formballen werden auf je eine Kippvorrichtung geschoben und hier um 90° um eine horizontale Achse quer zur Ausstossrichtung gekippt. In der Zulegestation wird dann die jeweils obere Ballenhälfte angehoben, und die zugehörige untere Ballenhälfte wird darunter gefahren. Schliesslich werden die so zugelegten Formballen paarweise quer auf eine gemeinsame Transporteinrichtung geschoben und in die Giessstation verbracht. Schon die Querbewegung der Schiebeplatten, sei es horizontal oder vertikal, setzt ein gewisses Laufspiel voraus, das die Gefahr eines unzulässig grossen Versatzes erhöht. Noch mehr müssen aber die vielen Bewegungen der kastenlosen Formballenhälften in horizontaler und vertikaler Richtung mit Richtungsänderungen die Versatzgefahr und damit den Ausschuss erhöhen.

Ähnlich dieser Maschine ist auch die Formmaschine nach der DE-OS 22 28 806 mit zwei quer zur horizontalen Pressrichtung verschiebbaren Doppelformkästen ausgestattet, die jedoch in einem solchen Abstand zueinander angeordnet sind, dass zwischen ihnen eine in beiden horizontalen Richtungen wirkende Pressvorrichtung Platz findet, so dass der Formsand von beiden Seiten verdichtet wird. Es entstehen so vier paarweise in Reihe und parallel liegende Formballenstränge. Zur Stapelung von Formballen mit horizontaler Trennfuge werden auch hier ausserhalb der Maschine zwei Ballenhälften mit vertikaler Trennfuge zugelegt, mittels einer Kippvorrichtung um 90° gedreht und quer zur Pressrichtung auf ein Transportsystem geschoben. Wegen des unvermeidlichen Laufspieles der beiden Doppelformkästen sowie der grossen Verschiebewege der Formballen ist auch bei dieser Maschine ein entsprechend grosser Versatz unvermeidlich.

Schliesslich ist mit der USA-PS 36 95 339 eine mit zwei vertikalen Pressstationen arbeitende Formmaschine bekanntgeworden, bei der zwei Formhälften separat gepresst, die Formkästen dann um 90° gegenläufig gekippt, in einer axialen Führung mit Hilfe zusätzlicher Antriebsvorrichtungen für jeden Kasten zusammengeschoben und mit einer besonderen Ausstossvorrichtung ausgeschoben werden. Mit dieser Maschine können jedoch keine Ballenstränge mit horizontaler Trennfuge hergestellt werden.

Formmaschinen mit ein- und ausfahrbaren Modelltragplatten sind bekannt aus der DE-C-23 03 561.

Der vorliegenden Erfindung liegt die Aufgabe zugrunde, unter Vermeidung der Mängel der zuvor beschriebenen Maschinen das Leistungsvermögen von Formmaschinen mit horizontaler Pressrichtung zu steigern und so auszubilden, dass wahlweise auch Formballenstränge mit horizontaler Trennfuge der Formballenhälften erzeugt werden können. Trotz der Überlegenheit der Maschinen mit horizontaler Pressvorrichtung hinsichtlich Fertigungszeiten, Formsandbedarf und dergl. sind diese Maschinen vor allem für das Herstellen von Formen für flächige, relativ schmale Gussstücke dann nicht geeignet, wenn hohe Anforderungen an ein homogenes Gefüge gestellt sind. Dies gilt z.B. für aus verschleissfesten Hartgusslegierungen gegossene Bremsscheiben, Kupplungsscheiben, und dergl. Werden diese hochkant stehend gegossen, dann erstarrt hauptsächlich unter Einfluss der Gravitation ein inhomogenes kristallines Gefüge, das an den Arbeitsflächen dieser Maschinenelemente unterschiedliche Reibungskoeffizienten verursacht. Man war daher bisher gezwungen, allein für solche Bedarfsfälle Formmaschinen mit vertikaler Pressrichtung einzusetzen.

Zur Lösung dieser Aufgabe werden die kennzeichnenden Merkmale des Anspruches 1 vorgeschlagen.

Mit nur einem Satz Presswerkzeugen werden also erfindungsgemäss mehrere Formballen erzeugt. Ein besonderer Vorteil der Erfindung besteht auch darin, dass die gepressten Formballenhälften schon innerhalb der Maschine zugelegt werden, so dass ein Minimum an Versatz gewährleistet ist. Mit der erfindungsgemässen Kombination von in einer Reihe axial verschieblichen Formkästen und ein- und ausfahrbaren Modelltragplatten ist diese Maschine vorzüglich geeignet zum Beschichten der Modelle ausserhalb der Formmaschine. Bei den weiter oben zum Stande der Technik erläuterten Maschinen wären solche Verfahren - wenn überhaupt - so doch nur äusserst umständlich anwendbar.

Zur Erzielung der alternativen Fertigungsmöglichkeit ist in Weiterbildung der Erfindung am Ausgang der Maschine eine Kippvorrichtung angeordnet, die wahlweise die gepressten Formballen in unveränderter Trennfugenlage passieren lässt, oder mit der paarweise gepresste Formballen 90° gekippt werden.

Gegen die Erfindung könnte man einwenden, dass damit die Kosten für die Herstellung und Lagerung der Modelle auf ein Vielfaches ansteigen, wenn nur ein und dieselbe Form hergestellt werden soll. Für eine Grossgiesserei dürfte das kaum ins Gewicht fallen. Man kann aber auch - wie bisher - mit je einem Paar Modellhälften auskommen, wenn gemäss einem weiteren Vorschlag der Erfindung an den Presswerkzeugen und an den Modelltragplatten alternierend verschiedene Modellhälften angebracht werden.

Im folgenden wird die Erfindung an einigen Ausführungsbeispielen erläutert. Die zugehörigen Zeichnungen zeigen in
Fig. 1 den Längsschnitt durch eine Formmaschine mit zwei Formkästen in der Arbeitsstellung «Pressen»,
Fig. 2 die Formmaschine nach Fig. 1 in der Arbeitsstellung «Ausschieben».
Fig. 3 die am Ausgang der Formmaschine angeordnete Kippvorrichtung zum Stapeln von Ballensträngen mit vertikalen Trennfugen in der Passierposition.
Fig. 4 die Kippvorrichtung nach Fig. 3 zum Stapeln von Ballensträngen mit horizontaler Trennfuge in der Ladeposition,
Fig. 5 die Kippvorrichtung nach Fig. 4 nach Schwenkung um weitere 90° in der Entladeposition,
Fig. 6 den Längsschnitt durch eine Formmaschine analog Fig. 1 und 2 mit drei Formkästen in der Pressposition,
Fig. 7 die Draufsicht auf die Ein- und Ausfahrvorrichtung für die Modelltragplatte.

Es bezeichnen 1 das Maschinenbett mit den Schwalbenschwanzführungen 2, in denen die horizontal liegenden Formkästen 3 und 4 axial verschieblich gelagert sind. An der Oberseite hat jeder Formkasten eine Öffnung 7, 8, über denen die Formsandtrichter 9, 10 angebracht sind. Am linken Ende des Maschinenbettes 1 ist der Presszylinder 11 befestigt, dessen Pressstempel 12 in den Formkasten 3 eingedrungen ist. Am gegenüberliegenden Ende befindet sich die Pressvorrichtung 13 mit einem kastenförmigen, durch inneren Druck spreizbaren Presskopf 14, der mittels eines Schwenkarmes 16 an der Welle 17 des Stellmotors 18 befestigt und von diesem sowohl axial verschoben als auch geschwenkt werden kann.

Der Stellmotor 18 selbst ist auf einem die Ausgangsöffnung 19 umschliessenden Rahmen 20, der zugleich als Formkastenanschlag beim Ausschieben der Formballen dient, befestigt (Fig. 2). Zwischen den beiden Formkästen 3, 4 befindet sich die Modelltragplatte 21, deren Querschnitt dem lichten Querschnitt der Formkästen 3, 4 entspricht und die durch Innendruck ebenfalls spreizbar ausgebildet sind. Sie ist zwischen den Formkästen in Richtung der Formkasten-Mittellinie axial verschieblich (schwimmend) gelagert, um unterschiedlicher Druckbeaufschlagung von einer Seite ausweichen zu können, und wird mit dem in Fig. 7 gezeigten Stellzylinder 52 quer zur Press-und Ausschubrichtung ein- und ausgefahren.

Die Formkästen 3, 4 sind mittels mechanischer Kupplungen 50, 51 an den Pressstempet 12 und den Presskopf 14 ankuppelbar, so dass sie von diesem für die verschiedenen Arbeitstakte hin-und hergeschoben werden können. Mit 27a, 27b und 28a, 28b sind die zueinander gehörigen Modellhälften bezeichnet, die hier verschiedene Konturen aufweisen.

In der Ausgangsstellung sind die beiden Formkästen 3, 4 auseinandergefahren, die Modelltragplatte 21 befindet sich ausserhalb der Maschine. Die einzelnen Arbeitsstufen laufen wie folgt ab, wobei die jeweiligen Endpositionen durch entsprechende Anschläge gesichert sind:
1. Einfahren der Modelltragplatte 21 mit den Modellhälften 28a, 28b,
2. Ankuppeln des Formkastens 4 an das Presswerkzeug 14 (NB. der Formkasten 3 ist noch vom vorausgegangenen Arbeitsgang an den Pressstempel 12 gekuppelt),
3. Schliessen der beiden Formkästen 3, 4 durch axiales Verschieben,
4. Einbringen des Formmaterials, gegebenenfalls mit pneumatischer Unterstützung,
5. Abkuppeln der Formkästen und gleichzeitige Druckbeaufschlagung des Pressstempels, der Pressvorrichtung sowie der Modelltragplatte,
6. Ankuppeln und Auseinanderziehen der beiden Formkästen 3, 4,
7. Ausfahren der Modelltragplatte 21,
8. gegebenenfalls Kerne einlegen,
9. Abkuppeln des Formkastens 4, Ausfahren und Ausschwenken des Presskopfes 14,
10. Verschieben der Formkästen 3, 4 bis zum Anschlag am Rahmen 20,
11. Abkuppeln des Formkastens 3 und Ausschieben beider Formballen durch die Ausgangsöffnung 19 zum Formballenstrang 29 und
12. Rückführen der am Pressstempel 12 angekuppelten Formkästen 3, 4 in ihre Ausgangspositionen, wobei der Formkasten 4 - nach Erreichen seiner Ausgangsposition - vom Pressstempel 12 abgekuppelt wird.

In Fig. 6 ist eine prinzipiell gleiche Formmaschine wie in Fig. 1 und 2 dargestellt, jedoch mit drei Formkästen 3', 4', 4" zwischen denen eine der Zahl der Formkastenstösse gleiche Anzahl von Modelltragplatten 21', 21", angeordnet sind. Da diese spreizbar sind und mit dem gleichen Druck beaufschlagt werden wie die Presswerkzeuge 11' und 13' ist sichergestellt, dass das Formmaterial im mittleren Formkasten 4' genauso verdichtet wird wie in den an den Enden liegenden Formkästen 3' und 4". Theoretisch könntesomitdieAnzahl der Formkästen beliebig erweitert werden.

Beim Aufschieben der Formballen zum Ballenstrang 29 passieren sie eine Kippvorrichtung 30, die anhand der Fig. 1, 3, 4 und 5 näher erläutert wird.

Die Kippvorrichtung 30 besteht aus einer von dem hydrostatischen Motor 33 angetriebenen Tragplatte 35 mit-in der 0°-Stellung-der oberen Tragfläche 35a und der parallelen unteren Tragfläche 35b. Sie ist in der Mitte um die horizontal, quer zur Förderrichtung angeordnete Achse 36 in den Seitenwänden 34 drehbar gelagert und in ihrer Stärke so bemessen, dass die Tragfläche 35a, 35b in der jeweiligen Arbeitsposition mit dem Niveau der Stapelvorrichtung 32 und des Ausganges der Formmaschine fluchten. An den schmalen Längsseiten der Tragplatte 35 sind an entgegengesetzten Enden sowie an einem Steg 37 die Arretierungslöcher 38, 39 und 40 eingearbeitet, in die der Arretierungsbolzen 41 in den Bewegungsphasen 0°, 90° und 180° einrastet.

Unter der Tragplatte 35' (betrachtet in der 0°-Stellung) ist die Verschiebevorrichtung 42, bestehend aus dem hydraulisch oder pneumatisch arbeitenden Stellzylinder 43 und dem rechtwinklig zur unteren Tragfläche 35b ausgerichteten Schubschild 44 angebracht.

Fig. 1, 4, 6 zeigen die Kippvorrichtung in der Arbeitsstellung, bei der die aus der Formmaschine kommende Formballen 45, in deren beiden Stirnseiten je eine halbe Form eingeformt ist, zu einem Formballenstrang 29 mit vertikalen Trennfugen 46 zusammengeschoben werden. Dabei passieren sie die obere Tragfläche 35a der Kippvorrichtung 30.

Bei der Herstellung und Stapelung von Formballen mit horizontaler Trennfuge wird nur mit zwei Formkästen (Fig. 1 und 2) gearbeitet, und es werden die Formhälften 27a, 27b ausgebaut. Die Arbeitsgänge sind die gleichen wie oben unter 1. bis 12. aufgeführt. Lediglich beim Arbeitsgang 11 werden die beiden Formballen 47 nicht bis zum Ballenstrang, sondern auf den Schubschild 44 der um 90° geschwenkten und hier fixierten Kippvorrichtung 30 geschoben, wobei die untere Tragfläche 35b zugleich als Anschlag dient (Fig. 4) Anschliessend wird die Tragplatte 35 um weitere 90° in die 130°-Drehphase gedreht und im Arretierloch 40 verriegelt. In dieser Stellung schiebt die Verschiebevorrichtung 42 den um 90° gewendeten Formballen 47 mit der Breite b gegen den Formballenstrang 48, bei dem die Trennfugen 49 dann horizontal liegen (Fig. 5).

## Patentansprüche

1. Formmaschine zur Herstellung kastenloser Formen (29) mit einem mit seiner Mittellinie horizontal liegenden, beidseitig offenen Formkasten (3), der längs seiner in der Press- und Ausschubrichtung liegenden Mittelachse horizontal verschiebbar ist und dessen eine Öffnung von einem horizontal wirkenden Pressstempel (12) und die gegenüberliegende Öffnung von einer ausschwenkbaren Pressvorrichtung (15) verschliessbar ist, und bei der an mindestens einer der einander zugewendeten Pressflächen eine Modellhälfte (27a, 27b) befestigt wird, sowie mit einer Stapelvorrichtung (32), auf die der fertig gepresste Formballen - nach Ausschwenken der Pressvorrichtung (13) - mit Hilfe des Pressstempels (12), durch den Formkasten (3) hindurch horizontal aufgeschoben wird, dadurch gekennzeichnet, dass mindestens ein weiterer beidseitig offener Formkasten (4) mit dem ersten Formkasten (3) fluchtend zwischen dem Pressstempel (12) und der Pressvorrichtung (13) angeordnet ist, alle Formkästen (3, 4) in der gemeinsamen horizontalen, in der Press- und Ausschubrichtung liegenden Führung (2) verschiebbar sind, und dass zwischen zwei benachbarten Formkästen (3, 4 bzw. 3', 4', 4") je eine Modelltragplatte (21) vorgesehen ist, deren Anzahl gleich der Zahl der Formkastenstösse ist, deren Querschnitt dem lichten Querschnitt der Formkästen (3, 4) entspricht, und die - in an sich bekannter Weise - bei auseinandergezogenen Formkästen (3, 4) ein- und ausfahrbar ist bzw. sind.

2. Formmaschine nach Anspruch 1, dadurch gekennzeichnet, dass auch die Modelltragplatte(n) (21 ) in der Press- und Ausschubrichtung axial verschiebbar angeordnet ist bzw. sind.

3. Formmaschine nach Anspruch 1 oder 2, dadurch gekennzeichnet, dass auch die Modelltragplatte(n) (21 ) als Pressvorrichtung(en) ausgebildet ist bzw. sind.

4. Formmaschine nach einem der Ansprüche 1 bis 3, dadurch gekennzeichnet, dass an den Presswerkzeugen (12, 14) und an den Modelltragplatten (21) alternierend verschiedene Modellhälften (27a/b, 28a/b) angebracht sind.

5. Formmaschine nach einem der Ansprüche 1 bis 4, dadurch gekennzeichnet, dass die Formkästen (3, 4) an die Presswerkzeuge (Pressstempel 12, Presskopf 14) ankuppelbar sind.

6. Formmaschine nach einem der Ansprüche 1 bis 5, dadurch gekennzeichnet, dass an ihrem Ausgang (19) eine Kippvorrichtung (30) angeordnet ist, die wahlweise die gepressten Formballen (45) in unveränderter Trennfugenlage passieren lässt, oder mit der die paarweise gepressten Formballen (47) um 90° gekippt werden.

7. Formmaschine nach Anspruch 6, dadurch gekennzeichnet, dass die Kippvorrichtung (30) aus einer Tragplatte (35) besteht, die um 180° um ihre horizontale Mittelachse (36) drehbar gelagert ist, und die eine obere Tragfläche (35a) und eine untere Tragfläche (35b) aufweist, die in ihren Einsatzpositionen mit dem Niveau der Stapelvorrichtung fluchten, und dass an der unteren Tragfläche (35b) eine in Pressrichtung wirkende Verschiebevorrichtung (42) mit einem im rechten Winkel zu ihr ausgerichteten Schubschild (44) befestigt ist.

## Revendications

1. Machine de formage pour la fabrication de moules sans châssis (29) comportant un châssis de formage (3) ouvert sur deux côtés et disposé horizontalement selon sa ligne médiane, qui peut coulisser horizontalement le long de son axe médian orienté selon la direction de pressage et de déplacement et dont une ouverture est obturable au moyen d'un piston de pressage (12) travaillant horizontalement et dont l'ouverture opposée est obturable au moyen d'un dispositif de pressage pivotant (13), et dans laquelle un demi-modèle (27a, 27b) est fixé à l'une au moins des surfaces de pressage se faisant face, et comportant aussi un dispositif d'empilement (32) sur lequel la motte de moulage une fois pressée est poussée horizontalement au travers du châssis de formage (3) après pivotement du dispositif de pressage (13), caractérisée en ce qu'au moins un autre châssis de formage (4) ouvert sur deux côtés est disposée entre le piston de pressage (12) et le dispositif de pressage (13) en étant aligné avec le premier châssis déplacés dans une glissière (2) horizontale dans son ensemble et orientée selon la direction de pressage et de déplacement, et en ce qu'une plaque porteuse de modèle (21) est prévue chaque fois entre deux châssis de formage voisins (3,4 ou 3', 4', 4"), le nombre de ces plaques porteuses de modèle (21 ) étant égal au nombre de joints des châssis de formage et leur section transversale correspondant à celle de l'évidement des châssis de formage (3, 4), ces plaques porteuses de modèle (21 ) étant approchées et retirées d'une façon connue en soi, lorsque les châssis de formage (3, 4) sont éloignés les uns des autres.

2. Machine de formage selon la revendication 1, caractérisée en ce que les plaques porteuses de modèle (21) sont également disposées de façon à pouvoir coulisser axialement dans la direction de pressage et de déplacement.

3. Machine de formage selon la revendication 1 ou 2, caractérisée en ce que les plaques porteuses de modèles (21) sont également conçues sous la forme de dispositifs de pressage.

4. Machine de formage selon l'une des revendications 1 à 3, caractérisée en ce que différents demi-modèles (27a/b, 28a/b) sont montés de façon à être alternés sur les outils de pressage (12, 14) et sur les plaques porteuses de modèles (21 ).

5. Machine de formage selon l'une des revendications 1 à 4, caractérisée en ce que les châssis de formage (3, 4) sont accouplés aux outils de pressage (piston de pressage (12), tête de pressage (14).).

6. Machine de formage selon l'une des revendications 1 à 5, caractérisée en ce qu'un dispositif de basculement (30) est placé à sa sortie (19), et fait passer les mottes de moulage pressées (45) au choix soit sans modifier la position de leur ligne de joint, soit en basculant de 90° les mottes de moulage (47) pressées par paires.

7. Machine de formage selon la revendication 6, caractérisée en ce que le dispositif de basculement (30) est constitué par une plaque porteuse (35) qui est montée de façon à pouvoir tourner de 180° autour de son axe médian horizontale (36), et qui présente une surface porteuse supérieure (35a) et une surface porteuse inférieure (35b) qui sont alignées avec le niveau du dispositif d'empilement dans leur position de service, et en ce qu'un dispositif de déplacement (42) opérant dans la direction de pressage, et pourvu d'une plaque-poussoir (44) orientée à angle droit par rapport à lui, est fixé à la surface porteuse inférieure (35b).

## Claims

1. A molding machine for producing flaskless molds (29) having a molding box (3) located horizontally with respect to its center line and open on both sides, one opening of which is closable by a horizontally operating die (12) and the opposite opening is closable by an outwardly pivotable pressing device (13), and in which one half of a pattern (27 a, 27 b) is secured to at least one of the pressure faces oriented toward one another, further having a stacking device (32) onto which the completed, pressed mold body, after the outward pivoting of the pressing device (13), is pressed horizontally all the way through the molding box with the aid of the die (12), characterized in that at least one further molding box open on both sides is disposed in alignment with the first molding box between the die and the pressing device, all the molding boxes are displaceable along the central line of the molding boxes in a common, horizontal guideway, located in the direction of pressure and discharge, and that between each two adjacent molding boxes a match plate is provided, the number of which is equal to the number of the molding box seams, whose cross section corresponds to the inside cross section of the molding of the molding boxes, and which is or are drivable in and out in a manner known per se when each match plate being constructed and arranged to be extracted from between the molding boxes when taken apart.

2. A molding machine according to claim 1, characterized in that the match plate(s) (21 ) being also designed to be coaxially movable in the pressing and discharching direction.

3. A machine as defined by claim 1 characterized in that each pattern carrier plate (or plates (21 ) is (or are) embodied as a pressing device (or as pressing devices).

4. A machine as defined by claim 1 characterized in that different pattern halves (27a/b, 28a/b) are attachable in alternation to the pressing tools (12,14) and to the match plates (21).

5. A machine as defined by claim 1, characterized in that means are provided for coupling the molding boxes (3, 4) to the pressing tools (plate 12, pressing davice 13).

6. A machine as defined by claim 1, characterized in that disposed at its outlet (19) is a tilting device (30), which selectively permits the pressed mold bodies (45) to continue past it with its seams in an unchanged position, or with which the mold bodies (47) pressed in pairs can be tilted by 90°.

7. A machine as defined by claim 6, characterized in that the tilting device comprises a carrier plate (35), which is supported such that it is rotatable by 180° about its horizontal center axis (36) and which has an upper carrier face (35a) and a lower carrier face, which in their operating positions are in alignment with the level of the stacking device, and that a displacement device (42) acting in the pressure direction is secured to the lower carrier face (35b) with a thrust plate (44) directed at a right angle to the displacement divice.
